# EUROPÄISCHE PATENTSCHRIFT

(11) **EP 0 381 956 B1**
(45) Veröffentlichungstag und Bekanntmachung des Hinweises auf die Patenterteilung: **15.09.1993**
(21) Anmeldenummer: 90100875.5
(22) Anmeldetag: 17.01.1990
(51) Int. Cl.: B61H 13/20, B61H 1/00, B61H 15/00

(54) **Klotzbremseinheit für Schienenfahrzeuge**
Shoe brake unit for railway vehicles
Dispositif de freinage à sabots pour véhicules ferroviaires

(30) Priorität: 10.02.1989 DE 3904013
(43) Veröffentlichungstag der Anmeldung: 16.08.1990
(73) Patentinhaber: KNORR-BREMSE AG, 80710 München (DE)
(72) Erfinder: Bartlechner, Manfred, D-8031 Wessling (DE); Kerscher, Albert, D-8057 Eching (DE); Staltmeir, Josef, D-8000 München 40 (DE)

(56) Entgegenhaltungen:
- EP-A- 0 015 582
- DE-A- 2 719 197
- DE-C- 1 905
- GB-A- 246 241

## Beschreibung

Die Erfindung betrifft eine Klotzbremseinrichtung für Schienenfahrzeuge, mit zwei einem Fahrzeugrad zugeordneten und bezogen auf dieses einander gegenüberliegend angeordneten Bremsklötzen, deren einer, mittels eines Pendelhebels geführter Bremsklotz einer Klotzbremseinheit zugehört, von deren unterem Ende sich eine Zugstange zum unteren Ende eines dem anderen Bremsklotz zugeordneten, an einem Rahmenteil aufgehängten Bremshebels erstreckt, und mit einer ein Koppelgestänge mit einem zweiarmigen Hebel aufweisenden Vorrichtung zum Sicherstellen gleicher Lösehübe für beide Bremsklötze, wobei der zweiarmige Hebel sich annähernd vertikal erstreckt, an seinen Enden mit den Bremsklötzen gekoppelt und in seinem mittleren Bereich an einem Festlager angelenkt ist.

Es sind viele Ausführungsformen von Klotzbremseinrichtungen bekannt, bei welchen zwei gegenüberliegend an ein Fahrzeugrad anpreßbare Bremsklötze vermittels einer einseitig angeordneten Klotzbremseinheit betätigbar sind; ein Ausführungsbeispiel zeigt die FR-PS 1 463 955. Bei dieser bekannten Einrichtung sind in der schwenkbar am Fahrzeugrahmen aufgehängten Klotzbremseinheit zum Verschleißausgleich ein Rückhubbegrenzer für den Bremszylinderkolben und in der Zugstange eine manuelle Längenjustiereinrichtung vorgesehen. Bei derartigen Klotzbremseinrichtungen besteht die Gefahr, daß bei gelösten Bremsen durch das Gewicht der Bremsklotzeinheit deren Bremsklotz ständig am Fahrzeugrad anliegt und an diesem schleift, während der gegenüberliegende Bremsklotz um die Summe der Soll-Lösehübe beider Bremsklötze vom Fahrzeugrad abgehoben ist. Zum Beheben dieses Mangels ist es aus der BE-PS 744 691 bekannt, die Zugstange über ein Reibglied mit einem Rahmenteil des Fahrzeuges zu koppeln, das Reibglied ist dabei mit einem gegen Federkraft zu überwindenden Spiel versehen. Diese Klotzbremseinrichtung vermag jedoch das Lösespiel der Bremsklötze zu beiden Seiten des Fahrzeugrades nicht gleich groß zu halten, wenn die Achse des Fahrzeugrades längsverschieblich am Fahrzeug geführt ist, wie es beispielsweise bei Lenkachsen der Fall ist; in diesem Falle läuft bei jeder Längsverschiebung der Achse des Fahrzeugrades letzteres an einen der Bremsklötze an.

Aus der DE-PS 1905 ist eine gestängebetätigbare Klotzbremseinrichtung bekannt, bei welcher ein Pendelhebel eines Bremsklotzes über sein Aufhängelager hinaus zu einem zweiarmigen Hebel verlängert ist, dessen oberes Ende vermittels einer Koppelstange mit dem mittleren Bereich des andersseitigen Pendelhebels verbunden ist; beide Pendelhebel sind dabei jeweils nahe des oberen Randes, also zum Bremsklotzbolzen versetzt, an den Bremsklötzen angelenkt. Auch bei dieser mit Ausnahme der Betätigung durch ein Bremsgestänge und nicht eine Klotzbremseinheit den eingangs genannten Merkmalen entsprechenden Klotzbremseinrichtung ist nur bei in Fahrzeuglängsrichtung unverschieblichem Fahrzeugrad ein gleichmäßiges Abheben der beidseitigen Bremsklötze im Lösezustand erreichbar.

Zum Konstanthalten des Lösespiels bei einer Lenkachse zugehörenden Fahrzeugrädern ist es aus der DE-OS 27 19 197 für eine nur einseitige Bremsklotzanordnung bekannt, einerseits der Radachse einen Bremszylinder pendelnd am Fahrzeugrahmen aufzuhängen, welcher über eine horizontale Stange am Achslager angelenkt ist. Ein vom Bremszylinder betätigbarer Bremshebel ist vermittels einer Zugstange mit einem weiteren Bremshebel gekoppelt, welcher dem andersseitig am Rad angeordneten Bremsklotz zugeordnet ist. Eine beidseitige Bremsklotzanordnung ist bei dieser bekannten Klotzbremseinrichtung nicht möglich.

Aus der DE-PS 55448 ist eine beidseitige Bremsklötze aufweisende, gestängebetätigbare Klotzbremseinrichtung bekannt, bei welcher die Pendelhebel der Bremsklötze durch eine Gelenkstelle scharnierartig abwinkelbar ausgebildet sind, die Gelenkstellen sind durch horizontal verlaufenden Stangen mit einem zum Achslager in Längsrichtung unverschieblichen Teil gekoppelt. Diese Anordnung ist zwar für Lenkachsen geeignet, sie stellt jedoch nicht sicher, daß die Bremsklötze im Lösezustand um den gleichen Hub vom Fahrzeugrad abgehoben werden. Zudem stellen die zusätzlichen Gelenkstellen in den durch die Bremskräfte hoch belasteten Pendelhebeln ein ungünstiges Bauelement dar, sie sind verschleißanfällig, können zu ungenauer führung der Bremsklötze führen und unerwünschte Geräusche verursachen.

Im Gegensatz zu den vorstehend erwähnten, bekannten Einrichtungen zeigt die DE-PS 530 141 eine Klotzbremseinrichtung mit Doppelklotzanordnung, welche zwar gestängebetätigbar ist, bei welcher die beidseitigen Bremsklötze jedoch im Lösezustand stets mit gleichem Abstand zum Fahrzeugrad geführt werden, welche also auch bei Lenkachsen zugehörenden Fahrzeugrädern ein einseitiges Schleifen eines Bremsklotzes ausschließt. Bei dieser Einrichtung führt von den Bremsklotzbolzen je eine im wesentlichen horizontale Stange zum Achslager, wo diese Stange vermittels Langlöchern verschieblich an einem lagerfesten Bolzen geführt sind. Dicht vor diesen Führungen sind an den Stangen sich schräg aufwärts erstreckende Hebel angelenkt, deren obere Enden an einem vertikal verschieblich am Achslager geführten Bolzen angelenkt sind. Die Langloch- und Schiebeführungen stellen hier vreschleiß- und verschmutzungsanfällige Bauelemente dar, die Kinematik führt zudem zu hohen Belastungen der Führungen und Lager sowie Hebel.

Es ist Aufgabe der Erfindung, ausgehend von einer Einrichtung entsprechend der erwähnten DE-PS 1905, jedoch mit Klotzbremseinheit zur Betätigung, eine Klotzbremseinrichtung der eingangs genannten Art zu schaffen, bei welcher stets, auch bei längsverschieblich gelagerten Fahrzeugrädern, sichergestellt ist, daß im Lösezustand die beidseitigen Bremsklötze um gleiche Hubwege vom Fahrzeugrad abgehoben werden. Die zu schaffende Klotzbremseinrichtung soll dabei unter Vermeiden ungünstiger Bauelemente kostengünstig gestaltbar sein.

Diese Aufgabe wird nach der Erfindung dadurch gelöst, daß der zweiarmige Hebel getrennt vom Pendelhebel ausgebildet und angeordnet ist und das das Festlager sich am Achslager des Fahrzeugrades bzw. einem mit diesem Achslager fest verbundenen Teil befindet. Durch die Koppelung des eine Bewegungsumkehr bewirkenden, zweiarmigen Hebels mit dem Achslager wird erreicht, daß Achslager-Längsverschiebungen auf die beidseitigen Bremsklötze übertragen werden, während zugleich Relativbewegungen eines Bremsklotzes zum Achslager mit umgekehrter Richtung auf den anderen Bremsklotz übertragen werden.

Die Unteransprüche zeigen nach der weiteren Erfindung vorteilhafte Ausbildungsmöglichkeiten für eine derartige Klotzbremseinrichtung auf. Durch eine Ausbildung gemäß den Ansprüche 8 oder 9, wobei das Reibelement beispielsweise gemäß der erwähnten BE-PS 744 691 ausgebildet sein kann, oder eine Ausbildung gemäß Patentanspruch 13 wird dabei auch bei ungleichmäßigem Bremsklotzverschleiß ein sich selbst einjustierendes, gleiches Lösespiel für beide Bremsklötze erzielt.

In der Zeichnung sind unterschiedliche Ausführungsbeispiele für nach der Erfindung ausgebildete Klotzbremseinrichtung dargestellt, und zwar zeigt
- Fig.1: eine erste Ausführungsform in schematischer Darstellung,
- Fig.2 und 3: in vergrößertem Maßstab eine zweite Ausführungsform mit neuen bzw. verschlissenen Bremsklötzen und
- Fig.4 und 5: ebenfalls in vergrößertem Maßstab eine dritte Ausführungsform ebenfalls mit neuen bzw. verschlissenen Bremsklötzen.

Gleiche Bezugszeichen beziehen sich in allen Zeichnungen auf gleiche bzw. einander entsprechende Bauteile.

In allen Figuren ist ein Fahrzeugrad 1 eines Schienenfahrzeuges dargestellt, welches auf einer Schienenoberfläche 2 aufsteht und dessen Achse bzw. Radsatzwelle in einem Achslager 3 gelagert ist. Beidseitig des Fahrzeugrades 1 befindet sich je ein Bremsklotz 4 bzw. 5 mit jeweils einer Bremsklotzsohle 4' bzw. 5'. Der Bremsklotz 4 ist einer Klotzbremseinheit 6 zugeordnet, welche mittels eines Schwenklagers 7 an einem Rahmenteil 8 des Schienenfahrzeuges bzw. dessen Drehgestells aufgehängt ist. Die Klotzbremseinheit 6 weist einen üblichen, bekannten Aufbau auf, sie kann beispielsweise der Klotzbremseinheit nach der eingangs genannten FR-PS 1 463 955 oder BE-PS 744 691 entsprechen. Wesentlich ist, daß die Klotzbremseinheit 6 einen Bremskrafterzeuger, zumeist Bremszylinder enthält, welcher unmittelbar oder vermittels eines internen Übersetzungsgestänges den durch einen Bremsklotzbolzen 9 angekoppelten und mittels eines Pendelhebels 10 geführten Bremsklotz 4 an die Lauffläche des Fahrzeugrades 1 anzupressen vermag. In den Bremskrafterzeuger bzw. das Übersetzungsgestänge ist vorzugsweise eine Spielnachstellvorrichtung zum Konstanthalten des Lösespiels der Bremsklötze 4 und 5 integriert. Das obere Ende des Pendelhebels 10 ist in einer Lagerung 11 an der Bremsklotzeinheit 6 aufgehängt; die Aufhängung des Pendelhebels 10 kann jedoch auch in anderer, bekannter Weise beispielsweise in Kombination mit dem Schwenklager 7 gemäß der FR-PS 1 473 955 oder unmittelbar am Rahmenteil 8 erfolgen. Das Gehäuse der Klotzbremseinheit 6 bildet einen Reaktionshebel 12, der an seinem unteren Ende, gegenüberliegend zur Lagerung am Schwenklager 7, vermittels einer Lagerung 13 an einer Zugstange 14 angelenkt ist. Die etwa parallel zur Schienenoberfläche 2 verlaufende Zugstange 14 überkreuzt das Fahrzeugrad 1 in dessen unterem Bereich und ist andererseits vermittels der Lagerung 15 am unteren Ende eines sich im wesentlichen vertikal aufwärts erstreckenden Bremshebels 16 angelenkt. Der Bremshebel 16 ist etwa mittig vermittels eines Bremslotzbolzens 17 am Bremsklotz 5 angelenkt, an seinem oberen Ende ist er vermittels eines Schwenklagers 18 am Rahmenteil 8 aufgehängt.

Insoweit entspricht die Klotzbremseinrichtung üblichen, bekannten Anordnungen.

Gemäß Fig.1 ist am Achslager 3 wenigstens annähernd gleichachsig zum Fahrzeugrad 1 vermittels einer als Festlager dienenden Lagerung 19 ein im wesentlichen vertikal verlaufender, zweiarmiger Hebel 20 mittig gelagert. Eine im wesentlichen horizontal verlaufende, erste Stange 21 ist einerseits am Bremsklotzbolzen 9 des Bremsklotzes 4 der Klotzbremseinheit 6 und andererseits am oberen Ende des zweiarmigen Hebels 20, hier vermittels einer Lagerung 22, schwenkbar angelenkt. Am unteren Ende des zweiarmigen Hebels 20 ist vermittels einer Lagerung 23 eine zweite Stange 24 angelenkt, welche sich ebenfalls im wesentlichen horizontal zum Bremsklotzbolzen 17 des Bremsklotzes 5 erstreckt und dort mit ihrem zweiten Ende angelenkt ist. Die zweite Stange 24 weist zwei gleichachsige Stangenteile 24a und 24b auf, welche vermittels eines Reibelements 25 derart miteinander gekoppelt sind, daß sich die Gesamtlänge der zweiten Stange 24 bei Überschreiten einer bestimmten, durch die Reibung des Reibelementes 25 festgelegten Längskraftbelastung ändern kann. Das Reibelement 25 ist im Gegensatz zu dem aus der BE-PS 744 691 bekannten Reibelement vorzugsweise ohne Spiel ausgebildet; lediglich dann, falls bauliche Umstände bestimmte, ungünstige Hebelverhältnisse erfordern, kann das Reibelement 25 zweckmäßig mit einem Spiel versehen werden.

In Fig.1 ist die Klotzbremseinrichtung mit an das Fahrzeugrad 1 angelegten Bremsklötzen 4 und 5 dargestellt. Beim festen Zuspannen der Klotzbremseinrichtung, also starken Anpressen der Bremsklotzsohlen 4' und 5' an die Lauffläche des Fahrzeugrades 1, andern sich die Lagen der Bremsklotzbolzen 9 und 17 sowie der Lagerungen 13 und 15 höchstens sehr geringfügig im Rahmen elastischer Verformungen der bremskraftübertragenden Teile; da diese bremskraftübertragenden Teile jedoch kräftig ausgebildet sind, ergeben sich kaum derartige Verformungen, so daß die vorstehend erwähnten Bolzen und Lagerungen ihre Lage praktisch beibehalten. Sollten jedoch elastische Verformungen auftreten, so ist das Reibelement 25 zweckmäßig mit einem Spiel zu versehen, welches den Unterschied der Lageänderungen zwischen den Bremsklotzbolzen 9 und 17 einerseits und den Lagerungen 13 und 15 andererseits aufzunehmen vermag, so daß sich hierbei keine Veränderung der Gesamtlänge der zweiten Stange 24 ergibt.

Wird ausgehend von der Anlegesituation nach Fig.1 die Klotzbremseinrichtung gelöst, so wird über nicht dargestellte Rückzugfedern in der Klotzbremseinheit 6 der Bremsklotz 4 nach rechts bewegt bzw. der Reaktionshebel 12 nach links geschwenkt. Die Rechtsbewegung des Bremsklotzes 4 wird über die erste Zugstange 21 in eine Drehung des zweiarmigen Hebels 20 umgesetzt, durch welche die zweite Stange 24 nach links verschoben wird, wodurch der Bremsklotz 5 eine Bewegung nach links erfährt. Durch die beiden Stangen 21 und 24 sowie den zweiarmigen Hebel 20 wird somit sichergestellt, daß die beiden Bremsklötze 4 und 5 um gleiche Lösehübe von der Lauffläche des Fahrzeugrades 1 abgehoben werden. Während dieses Vorganges wird der Reaktionshebel 12 derart nach links geschwenkt, daß sich der Bremshebel 16 entsprechend der Linksverschiebung des Bremsklotzes 5 um sein Schwenklager 18 drehen kann, ohne daß Zwängungen auftreten.

Bei Lenkachsen erfährt das Achslager 3 zusammen mit dem Fahrzeugrad 1 Längsverschiebungen parallel zur Schienenoberfläche 2, bezogen auf die am Rahmenteil 8 festgehaltenen Schwenklager 7 und 18. Bei dieser Verschiebung wird vom Achslager 3 über die Lagerung 19 der zweiarmige Hebel 20 mitgenommen, wobei durch die durch das Zusammenwirken des Reaktionshebels 12, der Zugstange 14 und des Bremshebels 16 festgelegte und konstant bleibende Entfernung zwischen den beiden Bremsklotzbolzen 9 und 17 keine Drehung des zweiarmigen Hebels 20 erfolgen kann. Der zweiarmige Hebel 20 nimmt daher über die erste Stange 21 den Bremsklotz 4 und über die zweite Stange 24 den Bermsklotz 5 um den Verschiebeweg des Achslagers 3 mit, der Reaktionshebel 12 und der Bremshebel 16 werden entsprechend um ihre Schwenklager 7 bzw. 18 gedreht. Durch die Mitnahme der Bremsklötze 4 und 5 bleibt deren Lösespiel zur Lauffläche des Fahrzeugrades 1 auch bei den erwähnten Verschiebungen des Fahrzeugrades 1 und dessen Achslagers 3 erhalten.

Das sich aus den zweiarmigen Hebel 20 und den beiden Stangen 21 und 24 zusammensetzende Koppelgestänge stellt somit sicher, daß im Lösezustand der Klotzbremseinrichtung die beiden Bremsklötze 4 und 5 stets, auch bei Verschiebungen des Fahrzeugrades 1, gleichen Löseabstand zum Fahrzeugrad 1 aufweisen.

Bei einem gleichmäßigen Verschleiß der beiden Bremsklotzsohlen 4' und 5' kann der erwähnte Lösehub durch die erwähnte, in die Klotzbremseinheit 6 integrierte Spielnachstellvorrichtung durch Linksverschieben des Bremsklotzes 4 relativ zum Reaktionshebel 12 konstant gehalten werden. Die beiden Stangen 21 und 24 sowie der zweiarmige Hebel 20 stellen dabei sicher, daß der Reaktionshebel 12 sowie der Bremshebel 16 derart um die Schwenklager 7 bzw. 18 gedreht werden, daß auch in diesem Falle die beiden Bremsklötze 4 und 5 im Lösezustand um stets gleiche, konstant bleibende Lösehübe vom Fahrzeugrad 1 abgehoben werden. Bei diesem Vorgang erfährt lediglich der zweiarmige hebel 20 eine Drehung um seine Lagerung 19 entgegen dem Uhrzeigersinn, die Länge der zweiten Stange 24 bleibt unverändert.

Nur bei einseitigem Verschleiß einer Bremsklotzsohle 4' oder 5' erfahren beim Übergang vom Löse- zum Bremszustand der Klotzbremseinrichtung die beiden Bremsklotzbolzen 9 und 17 ungleichmäßige Annäherungsbewegungen an das Fahrzeugrad 1, wodurch die Länge der zweiten Stange 24 vermittels des Reibelementes 25 entsprechend geändert wird. Beim nachfolgenden Lösen stellen dir beiden Stangen 21 und 24 in Verbindung mit dem zweiarmigen Hebel 20 wieder ein gleichmäßiges Abheben der beiden Bremsklötze 4 und 5 vom Fahrzeugrad 1 sicher, es erfolgt also eine selbstättige Einstellung auf den vorangehenden, ungleichmäßigen Verschleiß der Bremsklotzsohlen 4' bzw. 5'.

Die Ausführung der Klotzbremseinrichtung nach Fig.2 und 3 unterscheidet sich von derjenigen nach Fig.1 lediglich dadurch, daß das Achslager 3 nahe seiner unteren Begrenzung einen in Richtung zur Klotzbremseinheit 6 weisenden Ansatz 26 aufweist, an dessen Ende der zweiarmige Hebel 20 mittig vermittels der wiederum als Festlager dienenden Lagerung 19a gelagert ist. Die erste Stange 21 ist dabei wesentlich kürzer und die zweite Stange 24 wesentlich länger als bei der Ausführung nach Fig.1 ausgebildet. Weiterhin ist die Zugstange 14 mit einer üblichen Schraubvorrichtung 27 versehen, welche manuell betätigbar ist und durch welche die Klotzbremseinrichtung rasch und einfach an das Fahrzeugrad 1 anpaßbar ist. Mittels eines zweiten Pendelhebels 28 ist der Bremsklotz 5, wie üblich, parallel geführt. Aus den Maßen a und b ist ersichtlich, daß der zweiarmige Hebel 20 gleicharmig ist, ebenso wie bei der Ausführung nach Fig.1.

Die Funktionsweise der Klotzbremseinrichtung nach Fig.2 entspricht völlig derjenigen nach Fig.1, so daß sich eine Beschreibung erübrigt. Aus Fig.3 ist ersichtlich, daß bei gleichmäßigem Verschleiß der Bremsklotzsohlen 4' und 5' im Lösezustand lediglich der zweiarmige Hebel 20 eine Drehung entgegen dem Uhrzeigersinn erfährt, wie es zu Fig.1 bereits beschrieben wurde; die Gesamtlänge der zweiten Stange 24 bleibt erhalten.

In Abänderung zur Ausführung nach Fig.2 kann der zweiarmige Hebel 20 an seinem oberen Ende auch unmittelbar, unter Entfall der Stange 21, am Bremsklotzbolzen 9 gelagert werden; seine mittlere Lagerstelle ist dann vermittels einer weiteren Stange an der Lagerstelle 19a des Achslagers anzulenken und so mittelbar an dieser zu lagern.

Bei der Ausführung nach Fig.4 und 5 der Klotzbremseinrichtung befindet sich der zweiarmige Hebel 20a weit nach rechts versetzt, etwa im Bereich des dem Fahrzeugrad 1 abgewandten Endes der Klotzbremseinheit 6. Die mittlere Lagerstelle 19b des in diesem Falle ungleicharmigen, zweiarmigen Hebels 20a ist über eine dritte Stange 29 an die am Ansatz 26 befindliche als Festlager dienende Lagerstelle 19c des Achslagers 3 angelenkt. Die Stange 29 ist vermittels des Reibelements 25 längenveränderlich ausgebildet. Das obere Ende des zweiarmigen Hebels 20a ist über die erste, sich in Richtung zum Fahrzeugrad 1 hin erstreckende Stange 21 am Bremsklotzbolzen 9 angelenkt. Das untere Ende des zweiarmigen Hebels 20 ist zusammen mit dem unteren Ende des gehäuseartigen Reaktionshebels 12 der Klotzbremseinheit 6 vermittels der Lagerung 13 gemeinsam an der Zustange 14 angelenkt, welche wie bei der Ausführung nach Fig.2 eine Schraubvorrichtung 27 aufweist; die Zugstange 14 übernimmt hierbei mit die Funktion der zu den vorangehenden Ausführungsbeispielen beschriebenen, zweiten Stange. Die Hebelverhältnisse sind dabei derart getroffen, daß das Längenverhältnis des unteren zum oberen Hebelarms des zweiarmigen Hebels 20a gleich ist dem Längenverhältnis der ganzen Länge des Bremshebels 16 zur Länge des oberen Abschnittes von dem Schwenklager 18 bis zum Bremsklotzbolzen 17; anhand der in Fig.4 eingezeichneten Maße a,b,c und d gilt also a : b = c : d.

Die Funktion der Klotzbremseinrichtung nach Fig.4 entspricht derjenigen nach den Ausführungsbeispielen gemäß Fig.1 und 2, so daß sich weitere Ausführungen hierzu erübrigen. Aus der den gleichmäßigen Verschleißzustand der Bremsklotzsohlen 4' und 5' zeigenden Fig.5 ist ersichtlich, daß beim gleichmäßigen Bremsklotzverschleiß ein in die Klotzbremseinheit 6 integrierter Spielnachsteller den Bremsklotz 4 in eine vom Reaktionshebel 12 entferntere Lage einstellt, bei gleichbleibendem Lösespiel daher der Reaktionshebel 12 um sein Schwenklager 7 von Fahrzeugrad 1 weggeschwenkt wird und dabei über die ihre Länge beibehaltende Zugstange 14 und dem Bremshebel 16 den Bremsklotz 5 bis auf das konstante Lösespiel an das Fahrzeugrad 1 annähert. Die dritte Stange 29 behält dabei ihre Länge bei, sie schwenkt den zweiarmigen Hebel 20a um die Lgerung 13 entgegen dem Uhrzeigersinn. Ebenso wie bei den zuvor beschriebenen Ausführungsbeispielen erfolgt also lediglich bei einseitigem Verschleiß nur einer der Bremsklotzsohlen 4' oder 5' eine Anpassung durch Längenveränderung der dritten Stange 29 vermittels deren Reibelementes 25, derart, daß trotz des ungleichmäßigen Verschleisses die Lösespiele beider Bremsklötze 4 und 5 gleich groß gehalten werden.

In Abänderung zu Fig. 4 ist es, wie zu Fig.2 beschrieben, möglich, das obere Ende des zweiarmigen Hebels 20a unter Entfall der Stange 21 unmittelbar am Bremsklotzbolzen 9 anzulenken. Das untere Ende des zweiarmigen Hebels muß dann jedoch zumeist eine von der Lagerstelle 13 gesonderte Lgerung an der Zugstange 14 erhalten.

In Abänderung zu den beschriebenen Ausführungsbeispielen kann, falls ein ungleichmäßiger Verschleiß der Bremsklotzsohlen 4' und 5' nicht zu erwarten bzw. ausgeschlossen ist, auf die Einordnung eines Reibelementes 25 in die Stange 24 bzw. 29 verzichtet werden. Andererseits ist es natürlich auch möglich, das Reibelement 25 jeweils in der Zugstange 21 einzuordnen. Das Reibelement kann auch durch eine Reibverbindung der beiden Hebelarme des zweiarmigen Hebels 20 bzw. 20a ersetzt werden, welche bei Überschreiten einer bestimmten Drehmomentbelastung eine Winkelverstellung dieser beiden Hebelarme zueinander ermöglicht.

## Patentansprüche

1. Klotzbremseinrichtung für Schienenfahrzeuge mit zwei einem Fahrzeugrad (1) zugeordneten und bezogen auf dieses einander gegenüberliegend angeordneten Bremsklötzen (4,5), deren einer, vermittels eines Pendelhebels (10) geführter Bremsklotz (4) einer Klotzbremseinheit (6) zugehört, von deren unterem Ende sich eine Zugstange (14) zum unteren Ende eines dem anderen Bremsklotz (5) zugeordneten, an einem Rahmenteil (8) aufgehängten Bremshebels (16) erstreckt, und mit einer ein Koppelgestänge mit einem zweiarmigen Hebel (20,20a) aufweisenden Vorrichtung zum Sicherstellen gleicher Lösehübe für beide Bremsklötze (4 und 5), wobei der zweiarmige Hebel (20,20a) sich annähernd vertikal erstreckt, an seinen Enden mit den Bremsklötzen (4,5) gekoppelt und in seinem mittleren Bereich an einem Festlager (19,19a,19c) angelenkt ist, dadurch gekennzeichnet, daß der zweiarmige Hebel (20,20a) getrennt vom Pendelhebel (10) ausgebildet und angeordnet ist und daß das Festlager (19,19a,19c) sich am Achslager (3) des Fahrzeugrades (1) bzw. einem mit dem Achslager (3) fest verbundenen Teil (Ansatz 26) befindet.

2. Klotzbremseinrichtung nach Anspruch 1, wobei die Bremsklötze (4,5) mittels je eines Bremsklotzbolzens (9,17) gehaltert sind, dadurch gekennzeichnet, daß ein Ende des zweiarmigen Hebels (20,20a) unmittelbar oder vermittels einer ersten, im wesentlichen horizontalen Stange (21) mittelbar am Bremsklotzbolzen (9) des der Kootzbremseinheit (6) zugeordneten Bremsklotzes (4) angelenkt ist.

3. Klotzbremseinrichtung nach Anspruch 2, dadurch gekennzeichnet, daß das zweite Ende des zweiarmigen Hebels (20) vermittels einer zweiten, im wesentlichen horizontalen Stange (24) am Bremsklotzbolzen (17) des dem Bremshebel (16) zugeordneten Bremsklotzes (5) angelenkt ist.

4. Klotzbremseinrichtung nach Anspruch 2, dadurch gekennzeichnet, daß das zweite Ende des zweiarmigen Hebels (20a) an der Zugstange (14) angelenkt ist.

5. Klotzbremseinrichtung nach Anspruch 4, dadurch gekennzeichnet, daß die Zustange (14) eine gemeinsame Lagerstelle (13) zur Anlenkung des die Bremskraft einleitenden Teils (Reaktionshebel 12) der Klotzbremseinheit (6) und des zweiten Endes des zweiarmigen Hebels (20a) aufweist.

6. Klotzbremseinrichtung nach einem oder mehreren der vorstehenden Ansprüche, dadurch gekennzeichnet, daß der zweiarmige Hebel (20a) vermittels einer dritten, im wesentlichen horizontal verlaufenden Stange (29) mittelbar am Festlager (19c) gelagert ist.

7. Klotzbremseinrichtung nach Anspruch 2, 3 oder 6, dadurch gekennzeichnet, daß die bzw. eine der Stangen (21,24,29) bei Überschreiten einer bestimmten Längskraftbelastung ihre Länge ändernd ausgebildet ist.

8. Klotzbremseinrichtung nach Anspruch 7, dadurch gekennzeichnet, daß die längenveränderliche Stange (24,29) zwei durch ein Reibelement (25) gekoppelte Stangenteile (24a,24b) aufweisen.

9. Klotzbremseinrichtung nach den Ansprüchen 5, 6 und 7 oder 8, dadurch gekennzeichnet, daß der zweiarmige Hebel (20a) sich nahe des dem Fahrzeugrad (1) abgewandten Endes der Klotzbremseinheit (6) befindet, daß sich die beiden Stangen (21 und 29) und die Zugstange (14) etwa gleichgerichtet vom zweiarmigen Hebel (20a) weg in Richtung zum Fahrzeugrad (1) erstrecken, daß das obere Ende des zweiarmigen Hebels (20a) an der ersten Stange (21) angelenkt ist, daß die dritte Stange (29) bei Überschreiten einer bestimmten Längskraftbelastung ihre Länge ändernd ausgebildet ist und daß die Zugstange (14) im Bereich ihrer Anlenkung (Lagerung 13) am unteren Ende des zweiarmigen Hebels (20a) eine manuell betätigbare Längenverstelleinrichtung (Schraubvorrichtung 27) aufweist.

10. Klotzbremseinrichtung nach Anspruch 9, dadurch gekennzeichnet, daß das Längenverhältnis des unteren zum oberen Hebelarms des zweiarmigen Hebels (20a) gleich ist dem Längenverhältnis der ganzen Länge des Bremshebels (16) zur Länge dessen oberen Abschnittes von der Aufhängung (Schwenklager 18) bis zur Anlenkstelle (Bremsklotzbolzen 17) des Bremsklotzes (5).

11. Klotzbremseinrichtung nach den Ansprüchen 3 und 7 oder 8, dadurch gekennzeichnet, daß der zweiarmige Hebel (20) an einem vom unteren Ende des Achslagers (3) in Richtung zur Klotzbremseinheit (6) hin auskragenden Ansatzes (26) gelagert ist, daß die erste, etwa in Höhenlage der Achse des Fahrzeugrades (1) verlaufende Stange (21) am oberen Ende des zweiarmigen Hebels (20) angelenkt ist und daß die zweite Stange (24) bei Überschreiten einer bestimmten Längskraftbelastung ihre Länge ändernd ausgebildet ist.

12. Klotzbremseinrichtung nach Anspruch 11, dadurch gekennzeichnet, daß der zweiarmige Hebel (20) gleicharmig ausgebildet ist.

13. Klotzbremseinrichtung nach einem oder mehreren der Ansprüche 1 bis 6, dadurch gekennzeichnet, daß die beiden Hebelarme des zweiarmigen Hebels bei Überschreiten einer bestimmten Drehmomentbelastung zueinander winkelverstellbar sind.

## Claims

1. Shoe brake device for rail vehicles having two brake shoes (4, 5) associated with a vehicle wheel (1) and arranged opposite each other with respect to this wheel, one brake shoe of which, guided by means of a pendulum lever (10), belongs to a shoe brake unit (6), from the lower end of which a tie rod (14) extends to the lower end of a brake lever (16) associated with the other brake shoe (5) and suspended on a frame portion (8), and having a device including a coupling rod with a two-armed lever (20, 20a) for ensuring uniform release strokes for both brake shoes (4 and 5), the two-armed lever (20, 20a) extending approximately vertically, being coupled at its ends to the brake shoes (4, 5), and pivoting in its middle region on a fixed bearing (19, 19a, 19c), characterised in that the two-armed lever (20, 20a) is constructed and arranged separately from the pendulum lever (10) and in that the fixed bearing (19, 19a, 19c) is located on the axle bearing (3) of the vehicle wheel (1) or a part (extension 26) fixedly connected to the axle bearing (3).

2. Shoe brake device according to claim 1, wherein the brake shoes (4, 5) are each retained by means of a brake shoe pin (9, 17), characterised in that one end of the two-armed lever (20, 20a) is pivoted directly, or indirectly by means of a first, substantially horizontal rod (21), on the brake shoe pin (9) of the brake shoe (4) associated with the shoe brake unit (6).

3. Shoe brake device according to claim 2, characterised in that the second end of the two-armed lever (20) is pivoted by means of a second, substantially horizontal rod (24) on the brake shoe pin (17) of the brake shoe (5) associated with the brake lever (16).

4. Shoe brake device according to claim 2, characterised in that the second end of the two-armed lever (20a) is pivoted on the tie rod (14).

5. Shoe brake device according to claim 4, characterised in that the tie rod (14) has a common bearing (13) for pivoting of the part (reaction lever 12) of the shoe brake unit (6) introducing the brake force, and of the second end of the two-armed lever (20a).

6. Shoe brake device according to one or several of the preceding claims, characterised in that the two-armed lever (20a) is indirectly mounted on the fixed bearing (19c) by means of a third, substantially horizontally extending rod (29).

7. Shoe brake device according to claim 2, 3 or 6, characterised in that the one rod, or one of the rods (21, 24, 29) is constructed to be of a length which varies when a specific longitudinal force load is exceeded.

8. Shoe brake device according to claim 7, characterised in that the length-variable rod (24, 29) has two rod portions (24a, 24b) coupled by a friction element (25).

9. Shoe brake device according to claims 5, 6 and 7 or 8, characterised in that the two-armed lever (20a) is located near the end of the shoe brake unit (6) remote from the vehicle wheel (1), in that the two rods (21 and 29) and the tie rod (14) extend approximately parallel from the two-armed lever (20a) in the direction of the vehicle wheel (1), in that the upper end of the two-armed lever (20a) is pivoted on the first rod (21), in that the third rod (29) is constructed to change its length when a specific longitudinal force load is exceeded, and in that the tie rod (14) has a manually actuatable longitudinal adjustment device (screw device 27) in the region of its articulation (bearing 13) at the lower end of the two-armed lever (20a).

10. Shoe brake device according to claim 9, characterised in that the length ratio of the lower to the upper lever arm of the two-armed lever (20a) is equal to the length ratio of the whole length of the brake lever (16) to the length of its upper section from the suspension (pivot bearing 18) to the articulation point (brake shoe pin 17) of the brake shoe (5).

11. Shoe brake device according to claims 3 and 7 or 8, characterised in that the two-armed lever (20) is mounted on an extension (26) projecting out from the lower end of the axle bearing (3) in the direction of the shoe brake unit (6), in that the first rod (21) extending approximately on a level with the axle of the vehicle wheel (1), is pivoted on the upper end of the two-armed lever (20), and in that the second rod (24) is constructed to change its length when a specific longitudinal force load is exceeded.

12. Shoe brake device according to claim 11, characterised in that the two-armed lever (20) is constructed to have equal arms.

13. Shoe brake device according to one or several of claims 1 to 6, characterised in that the two lever arms of the two-armed lever are angularly adjustable with respect to each other when a specific torque load is exceeded.

## Revendications

1. Dispositif de freinage à sabots pour des véhicules sur rails avec deux sabots de frein (4, 5) associés à une roue de véhicule et disposés en face l'un de l'autre par rapport à la roue, et dont l'un (4), qui est guidé à l'aide d'un levier oscillant (10), appartient à une unité de frein à sabot (6), à partir de l'extrémité inférieure de laquelle s'étend une tige de traction (14) vers l'extrémité inférieure d'un levier de frein (16) suspendu à un élément de châssis (8) et associé à l'autre sabot (5), et avec un dispositif, comportant une tringlerie de liaison à levier à deux bras (20, 20a), et servant à assurer des courses identiques de desserrage pour les deux sabots (4 et 5), du type dans lequel le levier à deux bras (20, 20a) s'étend à peu près verticalement, est accouplé, à ses extrémités, avec les sabots de frein (4, 5) et est articulé, dans sa partie médiane, sur un palier fixe (19, 19a, 19c), caractérisé par le fait que le levier à deux bras (20, 20a) est réalisé et est disposé en étant séparé du levier oscillant (10), et que le palier fixe (19, 19a, 19c) se situe au niveau de la boîte d'essieu (3) de la roue de véhicule (1) ou au niveau d'un élément (appendice 26) solidaire de la boîte d'essieu (3).

2. Dispositif de freinage à sabots selon la revendication 1, du type dans lequel les sabots de frein (4, 5) sont respectivement montés à l'aide d'un boulon de sabot de frein (9, 17), caractérisé par le fait qu'une extrémité du levier à deux bras (20, 20a) est articulée directement ou indirectement et à l'aide d'une tige (21) sensiblement horizontale, au boulon de sabot de frein (9) du sabot de frein (4) qui est associé à l'unité de sabots de frein.

3. Dispositif de freinage à sabots selon la revendication 2, caractérisé par le fait que la seconde extrémité du levier à deux bras (20) est articulée, par l'intermédiaire d'une seconde tige sensiblement horizontale (24), au boulon de sabot de frein (17) du sabot de frein (5) qui est associé au levier de frein (16).

4. Dispositif de freinage à sabots selon la revendication 2, caractérisé par le fait que la seconde extrémité du levier à deux bras (20a) est articulée à la tige de traction ou tirant (14).

5. Dispositif de freinage à sabots selon la revendication 4, caractérisé par le fait que la tige de traction (14) possède un point de montage commun (13) pour l'articulation de la partie (levier de réaction 12) de l'unité de frein à sabots (6), qui introduit la force de freinage, et de la seconde extrémité du levier à deux bras (20a).

6. Dispositif de freinage à sabots selon une ou plusieurs des revendications précédentes, caractérisé par le fait que le levier à deux bras (20a) est articulé indirectement au niveau du palier fixe (19c), par l'intermédiaire d'une troisième tige (29) qui s'étend à peu près horizontalement.

7. Dispositif de freinage à sabots selon la revendication 2, 3 ou 6, caractérisé par le fait que la tige ou l'une des tiges (21, 24, 29) est réalisée de façon à pouvoir modifier sa longueur, lors du dépassement d'une charge déterminée s'exerçant dans le sens longitudinal.

8. Dispositif de freinage à sabots selon la revendication 7, caractérisé par le fait que la tige (24, 29) dont la longueur est susceptible d'être modifiée, comporte deux éléments de tige (24a, 24b) qui sont accouplés entre eux par un élément de friction (25).

9. Dispositif de freinage à sabots selon les revendications 5, 6 et 7 ou 8, caractérisé par le fait que le levier à deux bras (20a) se situe près de l'extrémité de l'unité de freinage à sabots (6), qui est éloignée de la roue de véhicule (1), que les deux tiges (21 et 29) et la tige de traction (14) s'étendent à peu près dans la même direction d'éloignement du levier à deux bras (20a), en direction vers la roue de véhicule (1), que l'extrémité supérieure du levier à deux bras (20a) est articulée à la première tige (21), que la troisième tige (29) est réalisée de façon à modifier sa longueur lors du dépassement d'une certaine charge en une force longitudinale et que la tige de traction (14) comporte, dans la zone de son articulation (palier 13) sur l'extrémité inférieure du levier à deux bras (20a), un dispositif de réglage des longueurs (dispositif à vis 27), qui est susceptible d'être actionné manuellement.

10. Dispositif de freinage à sabots selon la revendication 9, caractérisé par le fait que le rapport des longueurs entre le bras de levier inférieur et le bras de levier supérieur du levier à deux bras (20a) est égal au rapport des longueurs entre la longueur totale du levier de frein (16) et la longueur de la section supérieure de celui-ci, entre la suspension (palier de basculement 18) jusqu'au point d'articulation (boulon du sabot de frein 17) du sabot de frein (5).

11. Dispositif de freinage à sabots selon les revendications 3 et 7 ou 8, caractérisé par le fait que le levier à deux bras (20) est monté sur un appendice (26) qui est saillant de l'extrémité inférieure de la boîte d'essieu (3), en direction de l'unité de freinage à sabots (6), que la première tige (21) qui s'étend à peu près au niveau de l'axe de la roue de véhicule (1), est articulée à l'extrémité supérieure du levier à deux bras (20), et que la seconde tige (29) est réalisée de façon à modifier sa longueur lors d'un dépassement d'une charge déterminée d'une force longitudinale.

12. Dispositif de freinage à sabots selon la revendication 11, caractérisé par le fait que le levier à deux bras (20) est réalisé de manière à présenter deux bras de levier égaux.

13. Dispositif de freinage à sabots selon une ou plusieurs des revendications 1 à 6, caractérisé par le fait que les deux bras de levier du levier à deux bras sont susceptibles de se décaler angulairement l'un par rapport à l'autre, lors du dépassement d'une charge prédéterminée du couple ou moment de rotation.
